# NEUE EUROPÄISCHE PATENTSCHRIFT

(11) **EP 0 998 396 B2**
(45) Veröffentlichungstag und Bekanntmachung des Hinweises auf die Entscheidung über den Einspruch: **15.11.2006**
(45) Hinweis auf die Patenterteilung: 19.12.2001
(21) Anmeldenummer: 98942617.6
(22) Anmeldetag: 24.07.1998
(51) Int. Cl.: B42D 15/00

(54) **SICHERHEITSDOKUMENT**
SAFETY DOCUMENT
DOCUMENT DE SECURITE

(30) Priorität: 24.07.1997 DE 19731968
(43) Veröffentlichungstag der Anmeldung: 10.05.2000
(73) Patentinhaber: Giesecke & Devrient GmbH, 81677 München (DE)
(72) Erfinder: SCHMITZ, Christian, D-83727 Schliersee (DE); BURCHARD, Theo, Dr., D-83703 Gmund (DE)
(74) Vertreter: Klunker . Schmitt-Nilson . Hirsch
(86) Internationale Anmeldenummer: PCT/EP1998/004645
(87) Internationale Veröffentlichungsnummer: WO 1999/004983

(56) Entgegenhaltungen:
- EP-A- 0 748 896
- WO-A-92/11142
- WO-A-96/04143
- WO-A-97/23357
- CA-A- 2 238 743
- DE-A- 19 548 528
- GB-A- 1 127 043
- GB-A- 2 250 473
- US-A- 4 511 616
- US-A- 5 176 405
- US-A- 5 516 153
- US-A- 5 614 824

## Beschreibung

Die Erfindung betrifft ein Sicherheitsdokument, wie eine Banknote, Wertpapier, Ausweiskarte oder dergleichen, mit einem Sicherheitselement, welches zumindest eine maschinell prüfbare, magnetische Schicht sowie zumindest eine weitere Schicht aufweist.

Es ist seit langem bekannt, Sicherheitsdokumente, wie Banknoten oder Ausweiskarten mit magnetischen Sicherheitselementen zu versehen. DE-PS 16 96 245 offenbart beispielsweise ein Sicherheitspapier, in welches ein Sicherheitsfaden mit einer ferromagnetischen Beschichtung eingebettet ist. Das üblicherweise verwendete Magnetmaterial weist jedoch eine sehr dunkle Körperfarbe auf, so dass der Sicherheitsfaden auch bei vollständiger Einbettung in das Papier auf der Papieroberfläche als dunkler Streifen erkennbar ist. Um diesen Nachteil zu vermeiden, wird bereits in der DE-PS 16 96 245 vorgeschlagen, den mit Magnetmaterial beschichteten Faden zusätzlich beidseitig mit einer opaken, weißen Beschichtung zu versehen, um den optischen Effekt des magnetischen Materials an der Papieroberfläche zu vermeiden.

Aus der DE-PS 27 54267 ist es ferner bekannt, einen Sicherheitsfaden mit einer magnetischen Beschichtung sowie einem weiteren Sicherheitsmerkmal auszustatten. Als wichtiges Auswahlkriterium für die zu kombinierenden Sicherheitsmerkmale dient hierbei, dass die Merkmale für einen Fälscher nicht ohne weiteres erkennbar und imitierbar sein sollen. Aus diesem Grund wird die Magnetschicht beispielsweise mit einer Metallschicht oder einem opaken, unter UV-Licht fluoreszierenden Lack kombiniert. Die in der DE-PS 27 54 267 beschriebenen Maßnahmen erhöhen die Fälschungssicherheitjedoch nurfürden Fall, dass das Dokument auch tatsächlich maschinell überprüft wird. Eine visuelle Kontrolle der Echtheit des Dokuments wird durch die beschriebenen Sicherheitsmerkmale nicht oder nur bedingt ermöglicht.

Es wurde daher auch bereits ein Sicherheitsfaden vorgeschlagen (WO92/11142), der sowohl eine maschinelle Überprüfung der magnetischen Eigenschaften als auch eine visuelle Echtheitskontrolle ermöglicht. In diesem Fall wird die magnetische Schicht mit einer opaken Metallschicht kombiniert, die Aussparungen in Form von Zeichen oder Mustern aufweist, wobei die Magnetschicht vom Betrachter aus gesehen unter der Metallschicht angeordnet ist, so dass der optische Effekt des magnetischen Materials an der Papieroberfläche nicht auftritt. Die Aussparungen sind im Auflicht im Papier praktisch nicht zu erkennen, heben sich jedoch im Durchlicht stark kontrastierend von ihrer opaken Umgebung ab. Dies setzt allerdings voraus, dass die ausgesparten Bereiche der Zeichen transparent sind, d.h. im Bereich der Zeichen darf sich kein Magnetmaterial befinden. Es muss daher bei der Herstellung des Sicherheitselements darauf geachtet werden, dass die Magnetschicht und die visuell erkennbaren Zeichen registerhaltig zueinander erzeugt werden, so dass sie sich nicht überlappen.

Der Erfindung liegt die Aufgabe zugrunde, ein Sicherheitsdokument mit einem Sicherheitselement vorzuschlagen, das eine Magnetbeschichtung aufweist, deren Eigenfarbe im Auflicht kaum in Erscheinung tritt und das auf einfache Weise mit zusätzlichen visuell prüfbaren Merkmalen versehen werden kann.

Die Lösung dieser Aufgabe ergibt sich aus den unabhängigen Ansprüchen. Weiterbildungen und bevorzugte Ausführungsformen sind Gegenstand der Unteransprüche.

Es hat sich überraschenderweise gezeigt, dass eine im visuellen Spektralbereich teildurchlässige Abdeckschicht bereits ausreicht, das dunkle Erscheinungsbild des Magnetmaterials so weit abzuschwächen, dass die meist unerwünschten optischen Effekte vermieden werden können. Die teildurchlässige Abdeckschicht ermöglicht es zusätzlich, das Sicherheitselementmitvisuell und/odermaschinell erkennbaren Informationen zu versehen, z.B. indem in der Magnetschicht Aussparungen in Form von Zeichen vorgesehen werden oder die Magnetschicht selbst in Form von visuell und/oder maschinell erkennbaren Zeichen oder Mustern ausgebildet wird. Eine exakte registerhaltige Anordnung von Abdeckschicht und Magnetschicht ist in diesem Fall nicht länger notwendig, da die visuell erkennbaren Informationen durch die teildurchlässige Schicht hindurch erkennbar sind.

In seiner einfachsten Ausführungsform besteht das Sicherheitselement daher aus einer magnetischen Schicht sowie einer die Magnetschicht verdekkenden teildurchlässigen Schicht.

Gemäß einer bevorzugten Ausführungsform besteht die teildurchlässige Schicht aus einer dünnen semitransparenten Metallschicht. Eine semitransparente Metallschicht weist bei nicht zu geringer Schichtdicke optische Reflexionseigenschaften auf, die einer opaken Metallschicht sehr ähnlich sind.

Dies kann bei der Herstellung von Sicherheitsfäden, die üblicherweise zumindest teilweise in Sicherheitspapier eingebettet werden, vorteilhaft genutzt werden. In den Bereichen, in welchen der Faden vollständig in das Papier eingebettet ist, ist er im Auflicht auf der Papieroberfläche kaum zu erkennen, da die Magnetschicht von der Metallschicht ausreichend verdeckt wird. Im Durchlicht dagegen tritt der Faden wie ein opaker metallischer Faden stark kontrastierend zur Umgebung als dunkler Streifen hervor.

Selbstverständlich können statt einer zusammenhängenden semitransparenten Metallschicht auch andere teildurchlässige Materialien oder Schichten verwendet werden, wie z.B. Druckfarben mit optisch variablen Interferenzschichtpigmenten, flüssigkristalline Schichten oder Beugungsstrukturen mit einer semitransparenten Reflexionsschicht.

Gemäß einer weiteren bevorzugten Ausführungsform wird die teildurchlässige Schicht des Sicherheitselements von einer gerasterten Schicht gebildet, wobei die einzelnen Rasterelemente opak, vorzugsweise metallisch ausgeführt sind. Die Rasterelemente können hierbei beliebig geformt sein. Geometrische Standardformen, wie Punkte, Linien, Dreiecke etc., kommen ebenso in Frage wie besondere Muster, Ziffem, Buchstaben etc. Die Rasterweite wird hierbei so gewählt, dass eine ausreichende Abdeckung der Magnetschicht erfolgt, gleichzeitig jedoch auch eine eventuell unter der gerasterten Schicht vorliegende Information erkennbar bleibt. Die Rasterelemente können mit Hilfe einer beliebigen Druckfarbe, vorzugsweise jedoch einer weißen oder hellen Druckfarbe oder über beliebige Beschichtungsverfahren, wieVakuumdampfverfahren, Heißprägen etc., erzeugt werden.

Die Magnetschicht kann unabhängig von der Art der verwendeten Abdeckschicht entweder vollflächig oder nur bereichsweise vorgesehen werden. Gemäß einer bevorzugten Ausführungsform ist die Magnetschicht in Form einer Codierung, insbesondere eines Balkencodes, aufgebracht. Die Magnetschicht kann allerdings auch nur Aussparungen in Form von visuell und/ oder maschinell lesbaren Zeichen enthalten. Zusätzlich können in den magnetschichtfreien Bereichen des Codes oder in den Aussparungen weitere visuell und/oder maschinell erkennbare Informationen angeordnet werden.

Gemäß einer besonderen Ausführungsform können die magnetschichtfreien Bereiche beispielsweise mit einer nichtmagnetischen Schicht ausgefüllt werden, die die gleiche Farbe wie das Magnetmaterial aufweist. Auf diese Weise wird das Vorhandensein eines magnetischen Codes zusätzlich verschleiert. Auch diese nichtmagnetische Schicht kann Aussparungen in Form von Zeichen, Mustern etc. aufweisen.

Durch die erfindungsgemäße Kombination einer Magnetschicht und einer teildurchlässigen Abdeckschicht ist es jedoch nicht nur möglich, in der Magnetschicht prüfbare Informationen vorzusehen, sondern auch die teildurchlässige Abdeckschicht in die Gestaltung des Sicherheitselements mit einzubeziehen, wodurch sich unterschiedlichste Ausführungsformen ergeben, die neben verschiedenen spezifischen Vorteilen den gemeinsamen Vorteil besitzen, dass die Fälschungssicherheit des Sicherheitselements bzw. des mit diesem Sicherheitselement versehenen Gegenstandes erhöht wird.

Das Sicherheitselement kann hierbei, wie bereits erwähnt, als Sicherheitsfaden oder Planchetten ausgebildet sein, die zumindest teilweise in ein Sicherheitsdokument eingebracht sind. Es ist allerdings auch denkbar, das Sicherheitselement band- oder etikettenförmig auszubilden und auf der Oberfläche eines Gegenstandes zu befestigen. Bei diesen Gegenständen kann es sich ebenfalls um ein Sicherheitsdokument handeln. Das erfindungsgemäße Sicherheitselement lässt sich jedoch auf auf dem Gebiet der Produktsicherung sehr vorteilhaft einsetzen. In diesem Fall kann das Sicherheitselement neben der erfindungsgemäßen Magnetschicht und telldurchlässigen Abdeckschicht weitere diebstahlsichemde Elemente, wie z.B. eine Spule, aufweisen. Gemäß einer weiteren Variante kann das Sicherheitselement auch auf oder in einem Dokumentenmaterial vorgesehen werden, welches wiederum zur Produktsicherung auf beliebig geformte Gegenstände appliziert wird.

Die verschiedenen Ausführungsformen sowie ihre Vorteile werden im Folgenden anhand der Figuren näher erläutert.

Es zeigen:
- Fig. 1: erfindungsgemäßes Sicherheitsdokument,
- Fig. 2: erfindungsgemäßes Folienmaterial in Form eines Transferbandes zur Herstellung eines Sicherheitselements im Querschnitt,
- Fig. 3: erfindungsgemäßes Sicherheitselement mit gerasterter Abdeckschicht im Querschnitt,
- Fig.4: erfindungsgemäßes Sicherheitselement mit Aussparungen in der Magnetschicht und gerasterter Abdeckschicht im Querschnitt,
- Fig. 5: erfindungsgemäßes Sicherheitselement mit Aussparungen in der Magnetschicht und gerasterter Abdeckschicht, wobei die Rasterweite im Bereich der Aussparungen und im Bereich der Magnetschicht unterschiedlich ist, im Querschnitt,
- Fig. 6: erfindungsgemäßes Sicherheitselement mit gerasterter Abdeckschicht, wobei in der Abdeckschicht durch Variation der Rasterweiten Informationen dargestellt werden, im Querschnitt,
- Fig. 7: erfindungsgemäßes Sicherheitselement mit Beugungsstrukturen, einem Magnetcode und gerasterter Abdeckschicht im Längsschnitt,
- Fig. 8: erfindungsgemäßes Sicherheitselement mit Aussparungen in der Magnetschicht, zusätzlicher Beugungsstruktur und Fluoreszenzschicht im Querschnitt,
- Fig. 9: erfindungsgemäßes Sicherheitselement mit semitransparenter, vollflächiger Abdeckschicht im Querschnitt,
- Fig. 10: erfindungsgemäßes Sicherheitselement mit Aussparungen in der Magnetschicht und semitransparenter Abdeckschicht im Querschnitt,
- Fig. 11: besondere Ausführungsform des erfindungsgemäßen Sicherheitselements im Querschnitt,
- Fig. 12: spezielle Ausführungsform der in Fig. 12 gezeigten Schicht 20 in Aufsicht,
- Fig. 13: weitere spezielle Ausführungsform der in Fig. 12 gezeigten Schicht 20 in Aufsicht,
- Fig. 14: weitere spezielle Ausführungsform der in Fig. 12 gezeigten Schicht 20 in Aufsicht,
- Fig. 15: weitere spezielle Ausführungsform der in Fig. 12 gezeigten Schicht 20 in Aufsicht.

Fig. 1 zeigt ein Sicherheitsdokument 1 gemäß der Erfindung, Im vorliegenden Fall ist eine Banknote dargestellt, in welche ein Sicherheitsfaden 2 in Form eines sogenannten "Fenstersicherheitsfadens" eingebettet ist. Dieser Sicherheitsfaden 2 wird während der Papierherstellung quasi in das Papier eingewebt und tritt in bestimmten regelmäßigen Abständen an die Oberfläche des Papiers. Diese Bereiche 3 sind hier schraffiert dargestellt.

Der Begriff "Sicherheitsdokument" ist jedoch nicht auf Banknoten beschränkt. Es kann sich vielmehr um jedes beliebige Wertdokument, wie einen Scheck, eine Aktie, eine Ausweiskarte oder dergleichen, handeln.

Bei dem erfindungsgemäßen Sicherheitselement 2 muss es sich ebenfalls nicht notwendigerweise um einen Sicherheitsfaden handeln. Das Sicherheitselement 2 kann beispielsweise auch als dünne Schichtfolge oder selbsttragendes Etikett vollständig auf der Oberfläche des Sicherheitsdokuments 1 angeordnet werden. Die Form des jeweiligen Elements ist ebenso frei wählbar. Das Element 2 kann beispielsweise streifenförmig von einer Kante des Dokuments 1 zur gegenüberliegenden Kante verlaufen oder alternativ inselförmig mit beliebigen Umrisskonturen ausgeführt sein.

Sofern das Sicherheitselement lediglich als dünne Schichtfolge auf dem Sicherheitsdokument vorgesehen werden soll, ist es sinnvoll, die Schichtfolgedes Sicherheitselements separat auf einem Folienmaterial vorzubereiten und anschließend auf das Dokument zu übertragen. In diesem Fall müssen die Schichten auf der Transferfolie in umgekehrter Reihenfolge zur derjenigen vorliegen, die später auf dem Dokument erwünscht ist.

Fig. 2 zeigt eine mögliche Ausführungsform eines derartigen Folienmaterials, wobei die dargestellte Transferfolie 20 die Form eines Bandes aufweist.

Der Träger 7, beispielsweise eine transparente Kunststofffolie, wird in einem ersten Schritt, sofern notwendig, mit einer Trennschicht 8 versehen, welche dafür sorgt, dass der Schichtaufbau des Sicherheitselements 1 nach dem Übertrag auf das Sicherheitsdokument von dem Träger 7 abgelöst werden kann. Auf die Trennschicht 8 wird anschließend eine erste im sichtbaren Spektralbereich teiltransparente Abdeckschicht 6 aufgebracht, gefolgt von einer Magnetschicht 5. Die Abdeckschicht 6 ist in diesem Beispiel als gerasterte Schicht mit einer konstanten Rasterweite dargestellt. Über der Magnetschicht 5 wird schließlich eine Kleberschicht 9 vorgesehen, welche für eine Befestigung des Schichtaufbaus 21 auf dem Dokument sorgt. Hierbei kann es sich beispielsweise um Heißschmelzkleber oder auch strahlungshärtbare Kleber handeln.

In manchen Fällen kann es vorteilhaft sein, den Träger 7 ebenfalls auf dem Dokument als Schutzschicht zu belassen. In diesem Fall darf selbstverständlich keinesfalls eine Trennschicht 8 auf dem Trägermaterial vorgesehen sein. Vielmehr müssen zusätzliche Maßnahmen ergriffen werden, dass der Schichtaufbau des Elements 1 eine gute Haftung zur Trägerschicht 7 aufweist.

Sollen mit Hilfe einer solchen Transferfolie platziert etikettenartige Sicherheitselemente übertragen werden, so kann die Transferfolie entweder vollflächig mit dem Sicherheitselementschichtaufbau versehen und dieser nur in den gewünschten Bereichen, z.B. durch gezielte Aktivierung des Klebers aus der vollflächigen Beschichtung herausgelöst und übertragen werden. Alternativ kann das Trägermaterial bereits in voneinander beabstandeten Bereichen mit den gewünschten Einzelelementen versehen werden.

Die im Folgenden erläuterten Schichtfolgen des Sicherheitselements können selbstverständlich alle auf einer derartigen Transferfolie erzeugt und anschließend auf das Dokument übertragen werden. Zur übersichtlicheren Darstellung werden jedoch lediglich Sicherheitselemente gezeigt und erläutert, die im Wesentlichen aus einer Trägerschicht und hierauf vorgesehenen Schichten für die Echtheitskennzeichnung bestehen. Derartige Sicherheitselemente werden meist zusammen mit der Trägerfolie auf bzw. in dem Sicherheitsdokument befestigt, wie z.B. Sicherheitsfäden oder Etiketten.

Fig. 3 zeigt den Schichtaufbau eines erfindungsgemäßen Sicherheitselements in der einfachsten Ausführungsform. Der Träger4 ist hier vollflächig mit einer Magnetschicht 5 versehen, über welcher eine Schicht 6 in Form eines Rasters vorgesehen ist, wobei die Rasterelemente aus opakem Material bestehen. Diese gerasterte Schicht 6 muss am fertigen Dokument dem Betrachter zugewandt sein, um den erfindungsgemäßen Effekt der Abdeckung der Magnetschicht 5 gewährleisten zu können.

Wird das Sicherheitselement als Sicherheitsfaden eingesetzt, so kann es sinnvoll sein, das Magnetmaterial auch auf der dem Raster 6 gegenüberliegenden Seite abzudecken. Hierfür kann entweder zwischen Magnetschicht 5 und Träger 4 oder auf der gegenüberliegenden Oberfläche des Trägers 4 eine weitere Rasterschicht oder auch eine vollflächige, vorzugsweise weiße oder helle Druckschicht, vorgesehen werden. Die weiße bzw. helle Schicht bietet den Vorteil, dass der Faden von der Unterseite her farblich gut an das Papier angepasst ist und daher auf der Rückseite des Papiers an der Oberfläche praktisch nicht in Erscheinung tritt.

Die Verwendung einer zweiten gerasterten Schicht dagegen hat den Vorteil, dass der Faden auf der Vorder- und Rückseite identisch aussieht und daher auf eine seitenrichtige Einbringung in das Papier verzichtet werden kann.

Derartige zusätzliche Abdeckmaßnahmen können selbstverständlich auch bei den übrigen Ausführungsformen eingesetzt werden.

Fig. 4 zeigt ein Sicherheitselement mit der bereits anhand von Fig. 3 erläuterten Schichtfolge. Die Magnetschicht 5 ist im vorliegenden Fall allerdings zusätzlich mit Aussparungen 10 in Form von Zeichen, Mustern oder dergleichen versehen. Handelt es sich um ein Sicherheitseiament, welches in eine Papierschicht eingebettet wird, so wird der Träger 4 vorteilhafterweise transparent oder zumindest transluzent ausgeführt. Auf diese Weise können die Aussparungen 10 bei Betrachtung im Durchlicht als stark kontrastierende Zeichen in der durch das opake Magnetmaterial 5 gebildeten Umgebung erkannt werden. Die Rasterelemente der Schicht 6 im Bereich der Aussparungen 10 beeinträchtigen diesen Effekt kaum. Bei Betrachtung im Auflicht sorgt das Raster 6 jedoch zusätzlich für eine Verschleierung der Aussparungen 10, so dass diese praktisch nicht in Erscheinung treten. Wie bereits diskutiert, reicht die gerasterte Schicht 6 auch aus, das dunkle Erscheinungsbild der Magnetschicht 5 zu verdecken.

Fig. 5 zeigt eine weitere Variante des erfindungsgemäßen Sicherheitselements, welches, wie bereits anhand von Fig. 4 erläutert, aus einer Trägerschicht 4, einer Magnetschicht 5 mit Aussparungen 10 in Form von visuell erkennbaren Informationen sowie einer gerasterten Schicht 6 besteht. Im Bereich der Aussparungen 10 wurde jedoch die Rasterweite derSchicht 6 verändert. Fig. 5 zeigt den Fall, dass die Rasterweite a im Bereich des magnetischen Materials größer ist als die Rasterweite b im Bereich der Aussparungen 10. Der umgekehrte Fall, dass die Rasterweite a kleiner ist als die Rasterweite b, ist selbstverständlich ebenso möglich. Je nach Wahl der Rasterweiten a, b können die Aussparungen 10 in der Magnetschicht 5 mehr hervorgehoben oder verborgen werden.

Fig. 6 zeigt eine Ausführungsform des erfindungsgemäßen Sicherheitselementes 2, bei welcher die Magnetschicht 5 vollflächig auf dem Träger 4 vorliegt und lediglich die gerasterte Abdeckschicht 6 lesbare Informationen 12 enthält. Diese werden durch eine Variation der Rasterweite dargestellt. Fig. 6 zeigt erneut den Fall, dass die Rasterweite a größer ist als die Rasterweite b im Bereich der Information 12. Der umgekehrte Fall ist selbstverständlich auch hier möglich. Dieses Sicherheitselement hat den Vorteil, dass die Magnetschicht 5 ausreichend abgedeckt wird, gleichzeitig jedoch visuell und/oder maschinell erkennbare Informationen vorliegen, die auf einfache Weise im gleichen Arbeitsgang mit dem Aufbringen der Abdeckschicht 6 erzeugt werden.

In Fig. 7 ist eine Ausführungsform des erfindungsgemäßen Sicherheitselements dargestellt, welches neben einem magnetischen Echtheitsmerkmal ein optisch variables, visuell prüfbares Echtheitsmerkmal aufweist. Das Sicherheitselement wird hier im Längsschnitt gezeigt, um die besondere Ausgestaltung der Magnetschicht 5 in Form einer Codierung besser veranschaulichen zu können. Der Träger 4 ist hierfür auf einer seiner Oberflächen mit dem magnetischen Echtheitsmerkmal 5 versehen, welches im vorliegenden Fall in Form eines magnetischen Codes vorliegt. Über der Magnetschicht 5 ist die erfindungsgemäße Abdeckschicht 6 angeordnet. Auf der gegenüberliegenden Oberfläche des Trägers 4 befindet sich eine Schicht 13, deren vom Träger 4 abgewandte Oberfläche mit einer Beugungsstruktur in Form einer Reliefstruktur versehen ist. Um die in dieser Reliefstruktur gespeicherte Information sichtbar machen zu können, ist die Schicht 13 mit einer Reflexionsschicht 14 versehen.

Je nachdem, ob das Element in Transmission oder lediglich jeweils nurvon einer Seite her überprüfbar sein soll, können die einzelnen Schichten unterschiedlich ausgestaltet werden. Für den Fall, dass das Element in Transmission prüfbarsein soll, muss der Träger 4 aus einem transparenten oder zumindest transluzenten Material bestehen. Die Reflexionsschicht 14 muss ebenfalls eine zumindest teildurchlässige Schicht sein. Sie kann beispielsweise aus einem transparenten Lack bestehen, der einen zur Schicht 13 unterschiedlichen Brechungsindex aufweist oder aber aus einer semitransparenten Metallschicht.

Eine besonders vorteilhafte Ausführungsform ergibt sich allerdings, wenn die Reflexionsschicht 14 als Raster ausgebildet ist, wobei die Rasterelemente aus einer opaken Metallschicht bestehen. In diesem Fall kann einerseits die optisch variable Information in Reflexion beobachtet werden und andererseits die auf der gegenüberliegenden Oberfläche des Trägers 4 aufgebrachte Magnetschicht 5. Dies ist von besonderem Interesse, wenn die Magnetschicht 5, nicht wie in Fig. 7 gezeigt, in Form einer Codierung auf dem Träger 4 vorliegt, sondern Aussparungen 10 in Form von Zeichen aufweist, wie in den Fig. 4 und 5 dargestellt. Die Beugungsstruktur 13 bzw. die Reflexionsschicht 14 dienen hier als zusätzliche Abdeckschicht für die Magnetschicht 5, insbesondere wenn das Sicherheitselement als Fenstersicherheitsfaden in Sicherhefspapier eingebettet wird. Ist die Beugungsschicht 13 mit der durchlässigen Reflexionsschicht 14 in den Fensterbereichen dem Betrachter zugewandt, wird dieser im Auflicht in erster Linie die optisch variablen Effekte erkennen. Erst im Duichlichtwerden die in der Magnetschicht 5 vorhandenen Aussparungen 10 durch die Rasterlücken hindurch sichtbar. Die über der Magnetschicht 5 angeordnete gerasterte Schicht 6 dient hier dazu, den Faden auch bei Betrachtung der Rückseite des Papiers unauffällig zu gestalten, d.h. die dunkle Magnetschicht abzudecken.

Es ist auch denkbar, die Reflexionsschicht 14 als opake Metallschicht auszubilden. Ist dem Beobachter in diesem Fall die Abdeckschicht 6 zugewandt, so kann er die Beugungsstrukturnurin den magnetschicht- und abdeckschichtfreien Bereichen beobachten. Weist die Magnetschicht 5 beispielsweise Aussparungen in Form von Zeichen auf, so zeigen diese Zeichen den optisch variablen Effekt der Schicht 13. Bei Betrachtung des Elements von der Rückseite erkennt der Betrachter allerdings lediglich die optisch variable Information. Die opake Reflexionsschicht 14 verhindert ein Erkennen der Magnetschicht 5 auf der gegenüberliegenden Trägeroberfläche.

In manchen Situationen kann es vorteilhaft sein, wenn die Oberflächen des Elements lediglich getrennt voneinander geprüft werden können. In diesem Fall muss das Trägermaterial 4 opak ausgeführt sein. Die Reflexionsschicht 14 kann in diesem Fall beliebig gestaltet werden.

Für alle genannten Beispiele gilt zudem, dass die Beugungsstruktur nicht notwendigerweise in eine separate Schicht, wie eine Lackschicht, eingeprägtwerden muss. Sie kann selbstverständlich auch direkt in die Oberfläche des Trägermaterials 4 eingebracht werden.

Eine weitere Ausführungsform gemäß der Erfindung sieht vor, alle sicherheitstechnisch relevanten Schichten auf einer Oberfläche des Trägers 4 anzuordnen, wie in Fig. 8 dargestellt. Hier wird auf dem Träger 4 zuerst die Magnetschicht 5 vorgesehen, die im vorliegenden Fall Aussparungen 10 in Form von Zeichen oder Mustern aufweist. Darüber befindet sich eine transparente Lackschicht 15 mit wenigstens einem Lumineszenzstoff, der bei Anregung mit Strahlung außerhalb und/oder innerhalb des sichtbaren Spektralbereichs emittiert. Darüber ist die Abdeckschicht 6, hier in Form eines regelmäßigen Rasters dargestellt, angeordnet. Die letzte Schicht bildet eine Lackschicht 13, in welche Beugungsstrukturen in Form einer Reliefstruktur eingebracht sind sowie eine Reflexionsschicht 14. Die Reflexionsschicht 14 muss im vorliegenden Fall ebenfallsteildurchlässig ausgeführt sein, um eine visuelle und/oder maschinelle Erkennbarkeit der in der Magnetschicht 5 eingebrachten Aussparungen 10 im Durchlicht zu ermöglichen. Wie bereits erwähnt, kann sie aus einer semitransparenten Metallschicht bzw. einer gerasterten opaken Metallschicht oder auch einer transparenten Lackschicht mit unterschiedlichem Brechungsindex bestehen. Die lumineszierende Schicht 15 kann selbstverständlich auch mehrere Lumineszenzstoffe enthalten bzw. mehrere ineinander übergehende Bereiche unterschiedlicher Emissionswellenlänge aufweisen, so dass eine Regenbogenfluoreszenz entsteht. Auch ein Aufbringen in Form von Mustern ist möglich. Um das Sicherheitselement vor Umwelteinflüssen und mechanischen Belastungen zu schützen, kann es zusätzlich noch mit einer Schutzschicht, z.B. einer transparenten Lackschicht versehen sein, die allerdings in der Figur nicht gezeigt ist.

Fig. 9 zeigt eine weitere Variante der Erfindung, bei welcher die Abdeckschicht jedoch nicht mehr aus einer gerasterten Schicht mit opaken Rasterelementen besteht. Stattdessen wird eine semitransparente Schicht 16, vorzugsweise eine semitransparente Metallschicht verwendet, welche auf die Magnetschicht 5 aufgebracht wird. Wie bereits im Zusammenhang mit der gerasterten Abdeckschicht erläutert, kann auch die semitransparente Schicht benutzt werden, um visuell erkennbare Informationen einzubringen.

Fig. 10 zeigt den Fall, dass die Magnetschicht 5 mit Aussparungen 10 in Form von Zeichen, Mustern oder dergleichen versehen ist und darüber die semitransparente Schicht 16 angeordnet wird. Auch hier sind die Zeichen im Durchlicht als stark zu ihrer Umgebung kontrastierende Informationen erkennbar, während sie bei Betrachtung im Auflicht kaum in Erscheinung treten.

Fig. 11 zeigt eine weitere Ausführungsform des erfindungsgemäßen Sicherheitselements 2. In diesem Fall ist derTräger 4 auf einer Seite mit einer Schicht 20 versehen, die von einer gerasterten Abdeckschicht 6, hier in Form eines regelmäßigen Rasters dargestellt, abgedeckt wird. Auf der gegenüberliegenden Seite des Trägers 4 ist eine identische gerasterte Schicht 6 angeordnet, die dafür sorgt, dass das Sicherheitselement von beiden Seiten ein identisches Erscheinungsbild liefert. Die zweite auf der Unterseite des Trägers 4 aufgebrachte gerasterte Schicht 6 könnte alternativ jedoch auch zwischen der Schicht 20 und dem Träger 4 angeordnet sein oder vollständig fehlen. Bei der Schicht 20 handelt es sich um eine vollflächige Schicht, die farblich einheitlich gestaltet ist; sich aber aus Materialien mit unterschiedlichen Eigenschaften zusammensetzt.

Die Fig. 12 bis 14 zeigen unterschiedliche Ausführungsformen dieser Schicht 20 in Aufsicht. In diesen Beispielen bildet die Schicht 20 eine zusammenhängende Schicht, die sich über zumindest einen Teilbereich des Trägers 4 erstreckt.

Gemäß Fig. 12 setzt sich die Schicht 20 aus alternierend angeordneten Bereichen 5 und 21 zusammen, die aus Zwecken der Anschaulichkeit in der Figur durch Trennstriche voneinander getrennt sind. Tatsächlich können diese Bereiche visuell nicht voneinander getrennt werden, da sie farblich identisch gestaltet sind. In den Bereichen 5 ist jedoch Magnetmaterial angeordnet, das maschinell nachgewiesen werden kann, während in den Zwischenbereichen 21 ein Material gleicher Farbe ohne magnetische Eigenschaften angeordnet ist. Die magnetischen Bereiche 5 können dabei eine Codierung darstellen. Wie in Fig. 12 gezeigt, können sowohl die magnetischen Bereiche 5 als auch die nichtmagnetischen Bereiche 21 Aussparungen 10 in Form von lesbaren Informationen aufweisen. Auf diese Aussparungen 10 kann jedoch auch verzichtet werden.

Fig. 13 zeigt eine andere gegenseitige Anordnung der magnetischen Bereiche 5 und der nichtmagnetischen Bereiche 21. Hier ist das Magnetmaterial 5 passerhaltig zu den in den nichtmagnetischen Bereichen vorgesehenen Aussparungen 10 im Randbereich des Sicherheitselements angeordnet. In Fig. 14 sind die magnetischen Bereiche 5 als vollflächige, parallel zu den Aussparungen 10 verlaufende, sogenannte "Magnetspuren" dargestellt. Alternativ ist es auch denkbar, diese Spuren zu unterbrechen und so eine magnetische Codierung, die parallel zu den Aussparungen 10 angeordnet ist, zu erzeugen. Die Zwischenbereiche der magnetischen Codierung müssten in diesem Fall ebenfalls mit der nichtmagnetischen Schicht 21 aufgefülltwerden.

Fig. 14 zeigt ebenfalls eine Ausführungsform der Schicht 20 in Aufsicht. Hier bilden die magnetischen Bereiche 5 ebenfalls eine Codierung, deren Zwischenbereiche durch eine nichtmagnetische Schicht 21 identischer Farbe ausgefüllt.werden. Die Aussparungen 10 befinden sich in diesem Beispiel lediglich in den nichtmagnetischen Bereichen 21.

Fig. 15 zeigt schließlich ein weitere mögliche Ausführungsform der Schicht 20. In diesem Beispiel ist die Schicht 20 nicht zusammenhängend ausgeführt, sondern setzt sich aus voneinander getrennten magnetischen Bereichen 5 und nichtmagnetischen Bereichen 21 zusammen. Wie in Fig. 15 dargestellt, können die nichtmagnetischen Bereiche 21, die farblich jedoch identisch zu den magnetischen Bereichen 5 gestaltet sind, beispielsweise lesbare Informationen, Muster oder dergleichen darstellen. Diese können auch je nach Abstand zwischen den magnetischen Bereichen 5 in der Größe bzw. dem Informationsgehalt variieren.

Für alle Ausführungsformen gilt, dass die gezeigten Darstellungsvarianten für die Magnetschicht (z. B. magnetische Codierung) und der Abdeckschicht (z. B. unterschiedliche Rasterweiten) nach Belieben im Rahmen der Erfindung miteinander kombiniert werden können. Auch zusätzliche Merkmale, wie eine optisch variable Schicht, eine Fluoreszenzschicht oder eine andere zusätzliche Merkmalsschicht können in alle gezeigten Ausführungsformen integriert werden. Bei den optisch variablen Schichten kann es sich, wie in den Figuren gezeigt, um geprägte Beugungsstrukturen, die beispielsweise Kinegramme, Moviegramme oder Hologramme darstellen, handeln. Selbstverständlich können auch andere optisch variable Schichten, wie beispielsweise transparente oder opake Interferenzschichten Anwendung finden. Diese können direkt auf das Element aufgedampft oder aber in Form von Pigmenten einer Druckfarbe beigemischt werden. Opake Effektfarben eignen sich insbesondere auch für die Erzeugung der gerasterten Abdeckschicht.

Die Herstellung der erfindungsgemäßen Sicherheitselemente erfolgt auf einfache Weise, indem ein Trägermaterial, wie z.B. eine Kunststofffolie oder Papier, mit den Echtheitsmerkmalen versehen und anschließend in einzelne Elemente der gewünschten Form geschnitten wird. Bei der Verwendung als Etikett muss eine der Oberflächen zusätzlich mit Klebstoff beschichtet werden. Soll lediglich der Elementschichtaufbau ohne Trägermaterial auf dem Dokument vorgesehen werden, wird ein separates Transferband, z.B. eine Heißprägefolie, mit dem Elementschichtaufbau vorbereitet und anschließend Teile hieraus z. B. unter Wärme- und Druckeinwirkung auf das Dokument oder das in Endlosform vorliegende Dokumentenmatehal übertragen. Die Sicherheitselemente können auch bereits mit ihren endgültigen Umrisskonturen auf dem Transferband erzeugt und anschließend übertragen werden. Die Magnetschicht kann entweder aufgedruckt (z.B. im Siebdruck) oder mit Beschichtungsverfahren aufgebracht werden. Weist die Magnetschicht Aussparungen in Form von Zeichen oder Mustern etc. auf oder wird sie als magnetischer Code ausgebildet, so kann gemäß einer weiteren Ausführungsform in den magnetschichtfreien Zwischenbereichen eine weitere visuell und/oder maschinell lesbare Information angeordnetwerden. Sie kann beispielsweise von Schriftzeichen oder ähnlichem gebildet werden, die mit einer metallpigmenthaltigen Druckfarbe oder durch Metallisierungsverfahren, wie hot stamping etc. erzeugt werden.

Die Abdeckschicht kann ebenfalls drucktechnisch erzeugt werden. Im Fall der gerasterten Abdeckschicht eignen sich insbesondere metallpigmenthaltige, weiße oder helle Druckfarben. Es können aber auch Druckfarben verwendet werden, die spezielle Farbpigmente, wie optisch variable Interferenzschichtpigmente mit Körperfarben enthalten.

Wird für die Abdeckschicht allerdings eine Vollmetallschichtverwendet, so muss diese über Metallisierungsverfahren aufgebracht werden. Die semitransparente vollflächige Abdeckschicht kann auf einfache Weise im Vakuummetallisierungsverfahren erzeugtwerden. Eine unterbrochene Metallschicht lässt sich unter Verwendung von Masken ebenfalls im Vakuumdampfverfahren erzeugen. Alternativ kann die Metallschicht im ersten Schritt vollflächig aufgebracht und anschließend über Ätztechniken in den gewünschten Bereichen wieder entfernt werden. Eine weitere Möglichkeit bieten Verfahren, bei welchen in den später zu entfernenden Bereichen eine Antihaftschicht aufgebracht wird. Nach der vollflächigen Beschichtung mit Metall wird die Antihaftschicht chemisch gelöst und damit die darüberliegende Metallschicht entfernt.

Werden die erfindungsgemäßen Sicherheitselemente als Sicherheitsfäden verwendet, so kann es vorteilhaft sein, das Sicherheitselement symmetrisch aufzubauen. In diesem Fall werden zwei Träger mit der gleichen Schichtfolge hergestellt und so miteinander verklebt, dass die Merkmalsschichten zwischen die Träger zu liegen kommen. Auf diese Weise werden sie vor schädlichen Umwelteinflüssen, wie beispielweise Feuchtigkeit oder Korrosion geschützt. Häufig genügt allerdings auch, die sicherheitstechnisch relevanten Schichten auf einem Träger aufzubringen und die Schichten in einem letzten Schritt mit einer schützenden Lackschicht zu versehen oder eine schützende Folienschicht aufzulaminieren.

Ebenso kann es sinnvoll sein, unterhalb der Magnetschicht ebenfalls eine Abdeckschicht vorzusehen, so dass das Sicherheitselementvon beiden Seiten das gleiche Erscheinungsbild zeigt.

Die gezeigten und erläuterten Sicherheitselemente bzw. Sicherheitsdokumente können auch zur Absicherung unterschiedlichster Produkte verwendet werden. Diebstahlschutzetiketten beispielsweise, die meist über Spulen oder komplizierte elektronische Schaltkreise mit Überwachungsgeräten kommunizieren, können mit einem Sicherheitselement gemäß der Erfindung weiter abgesichert werden. Ebenso kann ein Sicherheitsdokument, beispielsweise ein Banknotenpapier, welches ein Sicherheitselement gemäß der Erfindung aufweist, als Echtheitszertifikat auf beliebigen Gegenständen, wie CD's, Büchern etc. appliziert werden.

## Patentansprüche

1. Sicherheitselement zur Absicherung von Gegenständen, welches zumindest eine maschinell prüfbare, magnetische Schicht sowie zumindest eine weitere Schicht aufweist, **dadurch gekennzeichnet, dass** die weitere Schicht eine im visuellen Spektralbereich teildurchlässige Schicht ist und dass die teildurchlässige Schicht über der Magnetschicht angeordnet ist, so dass sie die Magnetschicht verdeckt und daß die teildurchlässige Schicht aus einem Raster besteht, dessen Rasterelemente opak sind.

2. Sicherheitselement nach Anspruch 1, **dadurch gekennzeichnet, dass** die opaken Rasterelemente aus einer hellen Druckfarbe, einer metallpigmenthaltigen Druckfarbe, einer Metalleffektfarbe oder einer Metallschicht bestehen.

3. Sicherheitselement nach Anspruch 1 oder 2, **dadurch gekennzeichnet, dass** in der gerasterten Schicht eine visuell und/oder maschinell erkennbare Information vorliegt.

4. Sicherheitselement nach Anspruch 3, **dadurch gekennzeichnet, dass** die Information durch Variation der Rasterweite bzw. Fehlen von Rasterelementen in Form der gewünschten Information dargestellt ist.

5. Sicherheitselement zur Absicherung von Gegenständen, welches zumindest eine maschinell prüfbare, magnetische Schicht sowie zumindest eine weitere Schicht aufweist, **dadurch gekennzeichnet, dass** die weitere Schicht eine im visuellen Spektralbereich teildurchlässige Schicht ist und dass die teildurchlässige Schicht über der Magnetschicht angeordnet ist, so dass sie die Magnetschicht verdeckt und daß
die teildurchlässige Schicht eine vollflächige semitransparente Schicht ist.

6. Sicherheitselement nach Anspruch 5, **dadurch gekennzeichnet, dass** die teildurchlässige Schicht eine semitransparente Metallschicht ist.

7. Sicherheitselement nach Anspruch 6, **dadurch gekennzeichnet, dass** in der semitransparenten Metallschicht eine visuell und/oder maschinell erkennbare Information vorliegt.

8. Sicherheitselement nach wenigstens einem der Ansprüche 1 bis 7, **dadurch gekennzeichnet, dass** unter der Magnetschicht eine zweite opake Schicht in Form eines Rasters oder eine teiltransparente Metallschicht angeordnet ist.

9. Sicherheitselement nach wenigstens einem der Ansprüche 1 bis 8, **dadurch gekennzeichnet, dass** die Magnetschicht Aussparungen in Form von Zeichen, Mustern oder dergleichen aufweist.

10. Sicherheitselement nach wenigstens einem der Ansprüche 1 bis 8, **dadurch gekennzeichnet, dass** die Magnetschicht in Form einer Codierung, insbesondere eines Balkencodes, aufgebracht ist.

11. Sicherheitselement nach Anspruch 9 oder 10, **dadurch gekennzeichnet, dass** in den magnetschichtfreien Bereichen des Codes oder in den Aussparungen weitere visuell und/oder maschinell erkennbare Informationen angeordnet sind.

12. Sicherheitselement nach Anspruch 11, **dadurch gekennzeichnet, dass** die magnetschichtfreien Zwischenbereiche eine nichtmagnetische Schicht aufweisen, die Aussparungen in Form von Mustern, Zeichen oder dergleichen aufweist und die gleiche Farbe aufweist wie die Magnetschicht.

13. Sicherheitselement nach wenigsten einem der Ansprüche 1 bis 12, **dadurch gekennzeichnet, dass** das Sicherheitselement zusätzlich weitere Sicherheitsmerkmale, wie beispielsweise Lumineszenzstoffe, Beugungsstrukturen, Interferenzschichten etc., aufweist.

14. Sicherheitselement nach wenigstens einem der Ansprüche 1 bis 13, **dadurch gekennzeichnet, dass** das Sicherheitselement auf einer Kunststofffolie ausgebildet ist, welche gegebenenfalls die Form eines Fadens oder Bandes aufweist.

15. Sicherheitselement nach wenigsten einem der Ansprüche 1 bis 13, **dadurch gekennzeichnet, dass** das Sicherheitselement in Form eines selbstklebenden Etiketts ausgebildet ist.

16. Folienmaterial für die Herstellung von Sicherheitselementen, bestehend aus einer Kunststofffolie, auf welcher zumindest eine maschinell prüfbare, magnetische Schicht sowie zumindest eine weitere Schicht angeordnet ist, **dadurch gekennzeichnet, dass** die weitere Schicht eine im visuellen Spektralbereich teildurchlässige Schicht ist, und dass die teildurchlässige Schicht über der Magnetschicht angeordnet ist, so dass sie die Magnetschicht verdeckt und daß die teildurchlässige Schicht aus einer vollflächigen semitransparenten Schicht oder aus einem Raster besteht, dessen Rasterelemente opak sind.

17. Folienmaterial nach Anspruch 16, **dadurch gekennzeichnet, dass** das Folienmaterial als Transferfolie ausgebildet ist.

18. Folienmaterial nach wenigstens einem der Ansprüche 16 oder 17, **dadurch gekennzeichnet, dass** es Beugungsstrukturen in Form einer Reliefstruktur aufweist.

19. Sicherheitsdokument, wie Banknote, Wertpapier, Ausweiskarte oder dergleichen, **dadurch gekennzeichnet, dass** es ein Sicherheitselement gemäß wenigstens einem der Ansprüche 1 bis 15 aufweist.

20. Sicherheitsdokument nach Anspruch 19, **dadurch gekennzeichnet, dass** das Sicherheitselementzumindest teilweise in das Sicherheitsdokument eingebettet ist.

## Claims

1. A security element for protecting objects which has at least one mechanically testable magnetic layer and at least one further layer, **characterized in that** the further layer is a layer semitransparent in the visual spectral region and the semitransparent layer is disposed over the magnetic layer so as to cover the magnetic layer, and the semitransparent layer consists of a screen whose screen elements are opaque.

2. A security element according to claim 1, **characterized in that** the opaque screen elements consist of a light printing ink, a printing ink containing metallic pigments, a metallic-effect ink or a metal layer.

3. A security element according to claim 1 or 2, **characterized in that** visually and/or mechanically recognizable information is present in the screened layer.

4. A security element according to claim 3, **characterized in that** the information is represented by variation of the screen width or the absence of screen elements in the form of the desired information.

5. A security element for protecting objects which has at least one mechanically testable magnetic layer and at least one further layer, **characterized in that** the further layer is a layer semitransparent in the visual spectral region and the semitransparent layer is disposed over the magnetic layer so as to cover the magnetic layer, and the semitransparent layer is an all-over semitransparent layer.

6. A security element according to claim 5, **characterized in that** the semitransparent layer is a semitransparent metal layer.

7. A security element according to claim 6, **characterized in that** visually and/or mechanically recognizable information is present in the semitransparent metal layer.

8. A security element according to at least one of claims 1 to 7, **characterized in that** a second opaque layer in the form of a screen or a semitransparent metal layer is disposed under the magnetic layer.

9. A security element according to at least one of claims 1 to 8, **characterized in that** the magnetic layer has gaps in the form of characters, patterns or the like.

10. A security element according to at least one of claims 1 to 8, **characterized in that** the magnetic layer is applied in the form of a coding, in particular a bar code.

11. A security element according to claim 9 or 10, **characterized in that** further visually and/or mechanically recognizable information is disposed in the magnetic layer free areas of the code or in the gaps.

12. A security element according to claim 11, **characterized in that** the magnetic layer free intermediate areas have a nonmagnetic layer having gaps in the form of patterns, characters or the like and having the same color as the magnetic layer.

13. A security element according to at least one of claims 1 to 12, **characterized in that** the security element additionally has further security features such as luminescent substances, diffraction structures, interference layers, etc.

14. A security element according to at least one of claims 1 to 13, **characterized in that** the security element is formed on a plastic foil optionally having the form of a thread or band.

15. A security element according to at least one of claims 1 to 13, **characterized in that** the security element is designed in the form of a self-adhesive label.

16. Foil material for producing security elements consisting of a plastic foil with at least one mechanically testable magnetic layer and at least one further layer disposed thereon, **characterized in that** the further layer is a layer semitransparent in the visual spectral region and the semitransparent layer is disposed over the magnetic layer so as to cover the magnetic layer, and the semitransparent layer consists of an all-over semitransparent layer or a screen whose screen elements are opaque.

17. Foil material according to claim 16, **characterized in that** the foil material is formed as a transfer foil.

18. Foil material according to at least one of claims 16 or 17, **characterized in that** it has diffraction structures in the form of a relief structure.

19. A security document such as a bank note, security, ID card or the like, **characterized in that** it has a security element according to at least one of claims 1 to 15.

20. A security document according to claim 19, **characterized in that** the security element is embedded at least partly in the security document.

## Revendications

1. Elément de sécurité pour sécuriser des objets qui présente au moins une couche magnétique contrôlable de façon automatisée, ainsi qu'au moins une autre couche, **caractérisé en ce que** l'autre couche est une couche partiellement transparente dans la plage spectrale visible, et **en ce que** la couche partiellement transparente est disposée sur la couche magnétique, de sorte qu'elle cache la couche magnétique et **en ce que** la couche partiellement transparente est constituée d'une trame dont les éléments de trame sont opaques.

2. Elément de sécurité selon la revendication 1, **caractérisé en ce que** les éléments de trame opaques sont constitués d'une encre d'impression claire, d'une encre d'impression contenant des pigments métalliques, d'une encre à effet métallique ou d'une couche métallique.

3. Elément de sécurité selon l'une des revendications 1 ou 2, **caractérisé en ce qu'**une information, identifiable visuellement et/ou de façon automatisée, est présente dans la couche tramée.

4. Elément de sécurité selon la revendication 3, **caractérisé en ce qu'**une information est représentée par une variation de l'ampleur de trame, ou de l'absence d'élément de trame ayant la forme de l'information souhaitée.

5. Elément de sécurité pour sécuriser des objets qui présente au moins une couche magnétique contrôlable de façon automatisée, ainsi qu'au moins une autre couche, **caractérisé en ce que** l'autre couche est une couche partiellement transparente dans la plage spectrale visible, et **en ce que** la couche partiellement transparente est disposée sur la couche magnétique, de sorte qu'elle cache la couche magnétique et **en ce que** la couche partiellement transparente est une couche semi-tranparente prévue sur toute la surface.

6. Elément de sécurité selon la revendication 5, **caractérisé en ce que** la couche partiellement transparente est une couche métallique semi-tranparente.

7. Elément de sécurité selon la revendication 6, **caractérisé en ce qu'**une information identifiable visuellement et/ou de façon automatisée est présente dans la couche métallique semi-transparente.

8. Elément de sécurité selon au moins l'une des revendications 1 à 7, **caractérisé en ce qu'**au dessous de la couche magnétique est disposée une deuxième couche opaque ayant la forme d'une trame ou bien d'une couche métallique partiellement transparente.

9. Elément de sécurité selon au moins l'une des revendications 1 à 8, **caractérisé en ce que** la couche magnétique présente des évidements ayant la forme de caractères, de motifs ou analogues.

10. Elément de sécurité selon au moins l'une des revendications 1 à 8, **caractérisé en ce que** la couche magnétique est appliquée sous la forme d'un codage, en particulier d'un code barre.

11. Elément de sécurité selon la revendication 9 ou 10, **caractérisé en ce que**, dans les zones du code exemptes de couche magnétique du code, ou bien dans les évidements, sont disposées d'autres informations, identifiables visuellement et/ou de façon automatisée.

12. Elément de sécurité selon la revendication 11, **caractérisé en ce que** les zones intermédiaires exemptes de couche magnétique présentent une couche non magnétique, qui présente des évidements ayant la forme de motifs, de caractères, ou analogues, et qui présente la même couleur que celle de la couche magnétique.

13. Elément de sécurité selon au moins l'une des revendications 1 à 12, **caractérisé en ce que** l'élément de sécurité présente, en plus, d'autres caractéristiques de sécurité, telles que par exemple des substances luminescentes, des structures à réfraction, des couches à interférence etc.

14. Elément de sécurité selon au moins l'une des revendications 1 à 13, **caractérisé en ce que** l'élément de sécurité est constitué d'une feuille en matière synthétique qui, le cas échéant, présente la forme d'un fil ou d'un ruban.

15. Elément de sécurité selon au moins l'une des revendications 1 à 13, **caractérisé en ce que** l'élément de sécurité est réalisé sous la forme d'une étiquette auto-adhésive.

16. Matériau en feuille pour la fabrication d'éléments de sécurité constitué d'une feuille de matière synthétique sur laquelle est disposée au moins une couche magnétique, contrôlable de façon automatisée, ainsi qu'au moins une autre couche, **caractérisé en ce que** l'autre couche est une couche partiellement transparente dans la plage spectrale visible, et **en ce que** la couche partiellement transparente est disposée au-dessus de la couche magnétique, de sorte qu'elle cache la couche magnétique et **en ce que** la couche partiellement transparente est constituée d'une couche semi-transparente prévue sur toute la surface ou d'une trame, dont les éléments de trame sont opaques.

17. Matériau en feuille selon la revendication 16, **caractérisé en ce que** le matériau en feuille est réalisé sous la forme d'une feuille de transfert.

18. Matériau en feuille selon au moins l'une des revendications 16 ou 17, **caractérisé en ce qu'**il présente des structures à réfraction ayant la forme d'une structure à relief.

19. Document de sécurité tel que billet de banque, papier valeur, carte d'identité ou analogues, **caractérisé en ce qu'**il présente un élément de sécurité selon au moins l'un des revendications 1 à 15.

20. Document de sécurité selon la revendication 19, **caractérisé en ce que** l'élément de sécurité est au moins partiellement noyé dans le document de sécurité.
